# EUROPÄISCHE PATENTSCHRIFT

(11) **EP 2 634 344 B1**
(45) Veröffentlichungstag und Bekanntmachung des Hinweises auf die Patenterteilung: **21.06.2017**
(21) Anmeldenummer: 13156864.4
(22) Anmeldetag: 27.02.2013
(51) Int. Cl.: E05F 15/611, E05F 15/619, E05F 11/06

(54) **Antrieb für einen Flügel eines Fensters oder dergleichen sowie ein Verfahren zur Montage einer Endkappe des Antriebs**
Drive for a wing of a window or the like and method for fitting an end cap of the drive
Entraînement pour un battant de fenêtre ou analogue et procédé de montage d'un capuchon de l'entraînement

(30) Priorität: 01.03.2012 DE 102012203247
(43) Veröffentlichungstag der Anmeldung: 04.09.2013
(73) Patentinhaber: GEZE GmbH, 71229 Leonberg (DE)
(72) Erfinder: Wambach, Jan, 71229 Leonberg (DE)

(56) Entgegenhaltungen:
- EP-A2- 1 947 279
- WO-A1-2011/057652
- DE-A1- 4 407 276

## Beschreibung

Die Erfindung betrifft einen Antrieb für einen Flügel eines Fensters oder dergleichen nach dem Oberbegriff des Anspruchs 1 sowie ein Verfahren zur Montage einer Endkappe des Antriebs nach Anspruch 9. In der WO 2011/057652 A1 ist eine Verkleidung für einen Türbetätiger beschrieben, mit einer Abdeckhaube, welche seitlich mit Seitenblenden versehen ist, welche an einer zugehörigen Stirnseite des Türantriebs ortsfest aufgenommen sind. Hierfür wird die Seitenblende im Türantrieb verrastet.

Die Offenbarung der DE 4407276 A1 zeigt einen Antrieb gemäß des Oberbegriffs des Anspruchs 1, bei dem die Schwenkachse am Gehäuse des Antriebs festgelegt ist.

Aus der DE 102008004429 A1 Ist ein Antrieb für ein Fenster bekannt, mit einer Antriebseinheit, welche endseitig an dem Gehäuse der Antriebseinheit eine Endkappe aufweist, auf die eine Abdeckkappe auf- oder einschiebbar Ist, wobei die Endkappe in das Gehäuse auf- bzw. einschiebbar ist und die Abdeckkappe mit der Endkappe verbindbar oder von Ihr lösbar ist. Endkappe und Abdeckkappe sind dabei mit einer elektrischen Steckverbindung versehen. Die Anordnung von Endkappe und Abdeckkappe mit der Steckverbindung ist aufwändig und benötigt zusätzlichen Bauraum, wodurch der Antrieb möglicherweise eine größere Länge aufweist. Der Erfindung liegt die Aufgabe zugrunde, einen einfachen, montagefreundlichen und platzsparenden Antrieb für ein Fenster oder dergleichen auszubilden.

Die Aufgabe wird durch die Merkmale des Anspruchs 1 sowie des Anspruchs 9 gelöst.

Die Unteransprüche bilden vorteilhafte Ausgestaltungsmöglichkeiten der Erfindung.

Antriebe für einen Flügel eines Fensters oder dergleichen umfassen eine elektromotorische Antriebseinheit, die auf dem Flügel oder dem ortsfesten Blendrahmen des Fensters angeordnet sein kann. Die Antriebseinheit weist ein Antriebselement auf, das mit einem am Flügel angeordneten Flügelbock zum Öffnen und Schließen des Flügels zusammenwirkt und hier als Kette ausgebildet ist. Alternativ können in umgekehrter Anordnung die Antriebseinheit auch am Flügel und der Flügelbock am Blendrahmen montiert sein.

Es wird eine Endkappe vorgeschlagen, welche vorteilhaft die Lagerung der Antriebseinheit an der zugeordneten Halterung, den stirnseitigen Verschluss der Antriebseinheit, die Zuführung einer Anschlussleitung und deren Zugentlastung sowie den Verschluss einer Aussparung im Gehäuse der Antriebseinheit, welche den Zugriff auf die Anschlussklemmen ermöglicht, in sich vereint.

Die Endkappe ist einfach und schnell am Gehäuse der Antriebseinheit festlegbar, indem die Endkappe in einer ersten Richtung stirnseitig in dem Gehäuse der Antriebseinheit angeordnet wird und durch den Eingriff einer Verschlussplatte der Endkappe in eine Aussparung im Gehäuse, welcher durch Verlagern der Endkappe in einer zur ersten Richtung im Wesentlichen senkrechten zweiten Richtung erfolgt. Die Endkappe wird durch wenigstens einen Gewindestift in dieser Position gesichert.

Die Endkappe ermöglicht einen einfachen elektrischen Anschluss der Antriebseinheit sowie eine einfache und schnelle Montage des Antriebs.

Im Nachfolgenden wird ein Ausführungsbeispiel in der Zeichnung anhand der Figuren näher erläutert.

Dabei zeigen:
- Fig. 1: eine Prinzipskizze eines an einem Fenster angeordneten Antriebs;
- Fig. 2: einen Ausschnitt der montierten Antriebseinheit des Antriebs im Schrägbild, wobei das Fenster nicht dargestellt ist;
- Fig. 3: einen Ausschnitt der Antriebseinheit im Schrägbild, wobei eine Endkappe vor dem Einsetzen in die Antriebseinheit gezeigt ist;
- Fig. 4: die Endkappe gemäß Fig. 3 als Einzelteil mit Anschlussleitung, im Schrägbild;
- Fig. 5: die Antriebseinheit gemäß Fig. 3, wobei die Endkappe in die Antriebseinheit eingeschoben ist;
- Fig. 6: einen senkrechten Teilschnitt durch die Antriebseinheit gemäß Fig. 5 im Bereich zwischen einem gemäß der Fig. 5 links angeordneten Gewindestift und einer Lagerhülse der Endkappe;
- Fig. 7: einen senkrechten Teilschnitt durch die Antriebseinheit mit montierter Endkappe in der Ebene durch den linken Gewindestift gemäß Fig. 5.

In Fig. 1 ist ein Antrieb 1 gezeigt, der an einem Fenster angeordnet ist, welches einen schwenkbar in den Bändern 4 gelagerten Flügel 2 und einen Blendrahmen 3 umfasst. Die elektromotorische Antriebseinheit 5 des Antriebs 1 ist hier am Blendrahmen 3 montiert. Der Antrieb 1 weist ein Antriebselement 6 auf, das mit einem am Flügel 2 angeordneten Flügelbock 7 zum Öffnen und Schließen des Flügels 2 zusammenwirkt und hier als Kette ausgebildet ist. Alternativ kann in umgekehrter Anordnung der Antrieb 1 auch am Flügel 2 und der Flügelbock 7 am Blendrahmen 3 montiert sein. Die Antriebseinheit 5 kann, abhängig vom Anwendungsfall, schwenkbar angeordnet sein, wodurch die beim Öffnen des Flügels 2 entstehende Biegebelastung des Antriebsmittels 6 reduziert wird, indem die Antriebseinheit 5 aufgrund der auftretenden Kräfte selbsttätig nachgeführt wird. Dies ist beispielsweise bei niedrigen Flügeln 2 und/oder großer Öffnungsweite des Flügels 2 vorteilhaft. Das Antriebselement 6 ist lösbar mit dem Flügelbock 7 verbunden, so dass diese Verbindung erst nach der Montage der Antriebseinheit 5 erfolgen kann.

In der Fig. 2 ist ein Ausschnitt der Seite der Antriebseinheit 5 gezeigt, auf welcher der elektrische Anschluss erfolgt. Zur Befestigung der Antriebseinheit 5 ist am Blendrahmen 3 beiderseits der Antriebseinheit 5 jeweils ein L-förmiger Halter 8 vorgesehen, wobei jeweils ein erster Schenkel des Halters 8 zur Aufnahme der Antriebseinheit 5 ausgebildet ist und ein zweiter Schenkel zur Montage des Halters 8 an dem Blendrahmen 3, wobei der zweite Schenkel beispielsweise wenigstens eine Bohrung zum Durchgriff einer Schraube aufweisen kann, mit welcher der Halter 8 am Blendrahmen 3 festgelegt werden kann. Die Halter 8 können identisch ausgebildet sein. Alternativ kann die Halterung auch als einteiliger bügelförmiger Halter ausgebildet sein.

Am Gehäuse 9 der Antriebseinheit 5, das als Hohlprofil ausgebildet sein kann, ist eine Endkappe 10 angeordnet, welche in das Gehäuse 9 seitlich eingesetzt ist. Die anschlussseitige Endkappe 10 ist mit einer Verschlussplatte 11 versehen, welche beim Einsetzen der Endkappe 10 eine Aussparung 12 im Gehäuse 9 verschließt. Die Verschlussplatte 11 weist umlaufend eine Vertiefung 25 auf, welche mögliche Stanzgrate an der Aussparung 12 aufnehmen kann, wenn die Verschlussplatte 11 in die Aussparung 12 eingesetzt ist. Die Aussparung 12 ermöglicht den Zugriff auf in der Antriebseinheit 5 verdeckt angeordnete Anschlussklemmen 13, wie diese beispielsweise in Fig. 3 gezeigt sind. Die Lagerung der Antriebseinheit 5 und die Halter 8 sind optisch ansprechend mit einer Abdeckkappe 14 versehen, welche auch eine Anschlussleitung 15, die vorzugsweise durch den Blendrahmen 3 hindurch zur Antriebseinheit 5 geführt ist, verdeckt.

In der Fig. 3 ist die Antriebseinheit 5 gezeigt, wobei die Endkappe 10 vor dem Einsetzen in das Gehäuse 9 dargestellt ist. An der Endkappe 10 ist eine Lagerhülse 16 angeordnet, welche zur Aufnahme in einer korrespondierenden Bohrung im Halter 8 vorgesehen ist. Die Lagerhülse 16 ist neben der Lagerung der Antriebseinheit 5 zur Durchführung der Anschlussleitung 15 vorgesehen und kann vorteilhaft einteilig mit der Endkappe 10 ausgebildet sein. An der Endkappe 10 ist weiterhin wenigstens ein Gewindestift 17, wobei hier vorteilhaft zwei Gewindestifte 17 bereits an der Endkappe 10 angesetzt gezeigt sind, welche zur Festlegung der Endkappe 10 am Gehäuse 9 vorgesehen sind, wie es im Folgenden noch erläutert wird.

In der Fig. 4 ist die Endkappe 10 mit der Anschlussleitung 15 gezeigt, welche durch die Lagerhülse 16 hindurch geführt ist. Die Endkappe 10 weist an dem die Verschlussplatte 11 tragenden Fortsatz 18 eine Aufnahme 19 auf, in welcher eine Zugentlastung 20 für die Anschlussleitung 15 angeordnet ist. Die Anschlussleitung 15 ist anschließend an die Zugentlastung 20 abgemantelt, und die Adern 21 sind zum Anschluss an die Anschlussklemmen 13 abisoliert.

Am Fortsatz 18 sind seitlich Führungsflächen 22 angeordnet, welche die Endkappe 10 im Gehäuse 9 seitlich führen. Weiterhin ist ein Steg 23 an der Endkappe 10 vorgesehen, welcher mit Führungen 24 für die Gewindestifte 17 versehen ist.

Zur Montage der Endkappe 10 wird die in der Fig. 4 gezeigte Endkappe 10 mit durch die Lagerhülse 16 durchgeführter Anschlussleitung 15 an das Gehäuse 9 der Antriebseinheit 5 herangeführt. Dabei kann die Anschlussleitung 15 noch nicht durch die Zugentlastung 20 an der Endkappe 10 festgelegt sein, wodurch es möglich ist, die Endkappe 10 weiter auf der Anschlussleitung 15 aufzuschieben, um die Adern 21 frei von der offenen Seite des Gehäuses 9 her an die Anschlussklemmen 13 heranzuführen. Die Aussparung 12 im Gehäuse 9 ermöglicht den ungehinderten Zugang zu den Klemmschrauben der Anschlussklemmen 13, wodurch sich die Anschlussleitung 15 bequem und sicher an die Antriebseinheit 5 anschließen lässt.

Nach dem Anschluss der Anschlussleitung 15 an den Anschlussklemmen 13 wird die Endkappe 10 auf der Anschlussleitung 15 an das Gehäuse 9 herangeführt und kann schon mit dem Fortsatz 18 teilweise in das Gehäuse 9 eingeschoben sein. Die Anschlussleitung 15 kann nun mit der Zugentlastung 20 an der Endkappe 10 gesichert werden.

In den Figuren 5 bis 7 ist die vorteilhaft einfache Anbringung der Endkappe 10 am Gehäuse 9 gezeigt, wobei in den Figuren die Anschlussleitung 15 zur Vereinfachung nicht dargestellt ist.

In den Figuren 5 und 6 ist die Endkappe 10 in einer ersten Richtung stirnseitig in das Gehäuse 10 eingeschoben. Dazu ist die Endkappe 10 so ausgebildet, dass der äußere Abstand der Verschlussplatte 11 und des Stegs 23 geringfügig kleiner als die innere Höhe des Gehäuses 9 ist, wie es in Fig. 6 gezeigt ist. Die Endkappe 10 wird nun in einer zweiten Richtung, welche im Wesentlichen senkrecht zu der ersten Richtung ist, verlagert, sodass die Verschlussplatte 11 in die Aussparung 12 im Gehäuse 10 eingreift. Die angehobene Endkappe 10 wird durch Eindrehen der Gewindestifte 17, welche sich gegen das Gehäuse 9 abstützen, gesichert. Vorteilhaft sind dabei die Gewindestifte 17 in den Führungen 24 am Steg 23 der Endkappe 10 abgestützt. Durch die Anordnung der Verschlussplatte 11 in der Aussparung 12 ist die Endkappe 10 im Gehäuse 9 festgelegt.

Vorteilhaft werden durch die Endkappe 10 die Lagerung der Antriebseinheit 5, der stirnseitige Verschluss des Gehäuses 9, der Verschluss der Aussparung 12 und die Zugentlastung der Anschlussleitung 15 mit nur einem Bauteil bewirkt.

### Liste der Referenzzeichen

- 1: Antrieb
- 2: Flügel
- 3: Blendrahmen
- 4: Band
- 5: Antriebseinheit
- 6: Antriebselement
- 7: Flügelbock
- 8: Halter
- 9: Gehäuse
- 10: Endkappe
- 11: Verschlussplatte
- 12: Aussparung
- 13: Anschlussklemmen
- 14: Abdeckkappe
- 15: Anschlussleitung
- 16: Lagerhülse
- 17: Gewindestift
- 18: Fortsatz
- 19: Aufnahme
- 20: Zugentlastung
- 21: Adern
- 22: Führungsflächen
- 23: Steg
- 24: Führung
- 25: Vertiefung

## Patentansprüche

1. Antrieb (1) für einen Flügel (2) eines Fensters oder dergleichen, mit einer Antriebseinheit (5) zum Bewegen des Flügels (2) gegenüber einem feststehenden Blendrahmen (3) mittels eines Antriebselements (6), wobei die Antriebseinheit (5) mit einem L- oder bügelförmigen Halter (8) des Antriebs an dem Flügel (2) oder dem Blendrahmen (3) festgelegt ist, wobei eine Endkappe (10) der Antriebseinheit derart ausgebildet ist, in einer ersten Richtung stirnseitig in einem Gehäuse (9) der Antriebseinheit (5) angeordnet zu werden, wobei die Endkappe (10) eine Lagerhülse (16) zur, vorzugsweise schwenkbaren, Anordnung der Antriebseinheit (5) an dem Halter (8) aufweist, **dadurch gekennzeichnet, dass** durch den Eingriff einer Verschlussplatte (11) der Endkappe (10) in eine Aussparung (12) im Gehäuse (9), durch eine Verlagerung der Endkappe (10) in einer zur ersten Richtung im Wesentlichen senkrechten zweiten Richtung, die Endkappe (10) im Gehäuse (9) festlegbar ist, und die Endkappe (10) durch wenigstens einen Gewindestift (17) in der am Gehäuse festgelegten Position gesichert ist.

2. Antrieb nach Anspruch 1,
**dadurch gekennzeichnet, dass** an der Endkappe (10) ein Steg (23) angeordnet ist, an dem sich der wenigstens eine Gewindestift (17) abstützt, weicher die Endkappe (10) im Eingriff der Verschlussplatte (11) in der Aussparung (12) sichert.

3. Antrieb nach Anspruch 1,
**dadurch gekennzeichnet, dass** die Verschlussplatte (11) an einem Fortsatz (18) der Endkappe (10) angeordnet ist.

4. Antrieb nach Anspruch 1,
**dadurch gekennzeichnet, dass** eine Anschlussleitung (15) zum elektrischen Anschluss der Antriebseinheit (5) durch die Lagerhülse (16) der Endkappe (10) geführt ist.

5. Antrieb nach Anspruch 4,
**dadurch gekennzeichnet, dass** die Endkappe (10) eine Aufnahme (19) mit einer Zugentlastung (20) für die Anschlussleitung (15) aufweist.

6. Antrieb nach Anspruch 1,
**dadurch gekennzeichnet, dass** die Endkappe (10) Führungsflächen (22) zur seitlichen Führung der Endkappe (10) in dem Gehäuse (9) der Antriebseinheit (5) aufweist.

7. Antrieb nach Anspruch 2,
**dadurch gekennzeichnet, dass** am Steg (23) wenigstens eine Führung (24) für den Gewindestift (17) vorgesehen ist.

8. Antrieb nach Anspruch 1,
**dadurch gekennzeichnet, dass** die Verschlussplatte (11) von einer umlaufenden Vertiefung (25) umgeben ist.

9. Verfahren zur Montage einer Endkappe (10) an einer Antriebseinheit (5) eines Antriebs (1) für einen Flügel (2) eines Fensters oder dergleichen nach Anspruch 1, **gekennzeichnet durch**,
- stirnseitiges Einstecken der Endkappe (10) in einer ersten Richtung in das Gehäuse (9) der Antriebseinheit (5);
- Verlagern der Endkappe (10) in einer zweiten, zu der ersten Richtung im Wesentlichen senkrechten Richtung und Einsetzen einer Verschlussplatte (11) in eine Aussparung (12) des Gehäuses (9);
- Sichern der Endkappe (10) durch Einschrauben wenigstens eines Gewindestiftes (17), welcher sich an einem Steg (23) der Endkappe (10) und der Innenwandung des Gehäuses (9) abstützt.

## Claims

1. Drive (1) for a sash (2) of a window or the like, having a drive unit (5) for moving the sash (2) with respect to a fixed outer frame (3) by means of a drive element (6), wherein the drive unit (5) is fastened to the sash (2) or the outer frame (3) by an L- or stirrup-shaped holder (8) of the drive, wherein an end cap (10) of the drive unit is formed in such a way so as to be arranged in a first direction by its end side in a housing (9) of the drive unit (5), wherein the end cap (10) has a bearing sleeve (16) for, preferably pivotably, arranging the drive unit (5) on the holder (8), **characterized in that** the end cap (10) can be fastened in the housing through the engagement of a closure plate (11) of the end cap (10) in a cutout (12) in the housing (9) and by a displacement of the end cap (10) in a second direction substantially perpendicular to the first direction, and the end cap (10) is secured by at least one threaded pin (17) in the position in which it is fastened to the housing.

2. Drive according to Claim 1,
**characterized in that** the end cap (10) has arranged on it a web (23) on which there is supported the at least one threaded pin (17) which secures the end cap (10) in the engagement of the closure plate (11) in the cutout (12).

3. Drive according to Claim 1,
**characterized in that** the closure plate (11) is arranged on an extension (18) of the end cap (10).

4. Drive according to Claim 1,
**characterized in that** a connection line (15) for electrically connecting the drive unit (5) is guided through the bearing sleeve (16) of the end cap (10).

5. Drive according to Claim 4,
**characterized in that** the end cap (10) has a receptacle (19) with a strain-relieving means (20) for the connection line (15).

6. Drive according to Claim 1,
**characterized in that** the end cap (10) has guide surfaces (22) for laterally guiding the end cap (10) in the housing (9) of the drive unit (5).

7. Drive according to Claim 2,
**characterized in that** at least one guide (24) for the threaded pin (17) is provided on the web (23).

8. Drive according to Claim 1,
**characterized in that** the closure plate (11) is surrounded by a peripheral deepening (25).

9. Method for mounting an end cap (10) on a drive unit (5) of a drive (1) for a sash (2) of a window or the like according to Claim 1,
**characterized by**
- inserting the end cap (10) by its end side in a first direction into the housing (9) of the drive unit (5);
- displacing the end cap (10) in a second direction substantially perpendicular to the first direction and inserting a closure plate (11) into a cutout (12) of the housing (9);
- securing the end cap (10) by screwing in at least one threaded pin (17) which is supported on a web (23) of the end cap (10) and the inner wall of the housing (9).

## Revendications

1. Entraînement (1) pour un battant (2) de fenêtre ou similaire, comprenant une unité d'entraînement (5) pour déplacer le battant (2) par rapport à un châssis dormant fixe (3) au moyen d'un élément d'entraînement (6), l'unité d'entraînement (5) étant fixée avec un support (8) de l'entraînement en forme de L ou en forme d'étrier au battant (2) ou au châssis dormant (3), un capuchon d'extrémité (10) de l'unité d'entraînement étant réalisé de telle sorte qu'il soit disposé dans une première direction du côté frontal dans un boîtier (9) de l'unité d'entraînement (5), le capuchon d'extrémité (10) présentant une douille-palier (16) pour disposer de préférence de manière pivotante l'unité d'entraînement (5) sur le support (8), **caractérisé en ce que** le capuchon d'extrémité (10) peut être fixé dans le boîtier (9) par l'engagement d'une plaque de fermeture (11) du capuchon d'extrémité (10) dans un évidement (12) dans le boîtier (9), par un déplacement du capuchon d'extrémité (10) dans une deuxième direction essentiellement perpendiculaire à la première direction, et le capuchon d'extrémité (10) est fixé par au moins une goupille filetée (17) dans la position fixée au boîtier.

2. Entraînement selon la revendication 1,
**caractérisé en ce qu'**une nervure (23) est disposée au niveau du capuchon d'extrémité (10), au niveau de laquelle s'appuie l'au moins une goupille filetée (17) qui fixe le capuchon d'extrémité (10) par engagement de la plaque de fermeture (11) dans l'évidement (12).

3. Entraînement selon la revendication 1,
**caractérisé en ce que** la plaque de fermeture (11) est disposée au niveau d'une saillie (18) du capuchon d'extrémité (10).

4. Entraînement selon la revendication 1,
**caractérisé en ce qu'**une conduite de raccordement (15) pour le raccordement électrique de l'unité d'entraînement (5) est guidée par la douille-palier (16) du capuchon d'extrémité (10).

5. Entraînement selon la revendication 4,
**caractérisé en ce que** le capuchon d'extrémité (10) présente un logement (19) avec une détente de traction (20) pour la conduite de raccordement (15).

6. Entraînement selon la revendication 1,
**caractérisé en ce que** le capuchon d'extrémité (10) présente des surfaces de guidage (22) pour le guidage latéral du capuchon d'extrémité (10) dans le boîtier (9) de l'unité d'entraînement (5).

7. Entraînement selon la revendication 2,
**caractérisé en ce qu'**au niveau de la nervure (23) est prévu au moins un guide (24) pour la goupille filetée (17).

8. Entraînement selon la revendication 1,
**caractérisé en ce que** la plaque de fermeture (11) est entourée par un renfoncement périphérique (25).

9. Procédé de montage d'un capuchon d'extrémité (10) sur une unité d'entraînement (5) d'un entraînement (1) pour un battant (2) d'une fenêtre ou similaire selon la revendication 1,
**caractérisé par** :
- l'enfichage du côté frontal du capuchon d'extrémité (10) dans une première direction dans le boîtier (9) de l'unité d'entraînement (5) ;
- le déplacement du capuchon d'extrémité (10) dans une deuxième direction essentiellement perpendiculaire à la première direction et l'insertion d'une plaque de fermeture (11) dans un évidement (12) du boîtier (9) ;
- la fixation du capuchon d'extrémité (10) par vissage d'au moins une goupille filetée (17) qui s'appuie au niveau d'une nervure (23) du capuchon d'extrémité (10) et de la paroi interne du boîtier (9).
